# DEMANDE DE BREVET EUROPEEN

(11) **EP 0 637 654 A1**
(43) Date de publication de la demande: **08.02.1995**
(21) Numéro de dépôt: 94401802.7
(22) Date de dépôt: 04.08.1994
(51) Int. Cl.: E04B 1/86, E04B 1/90

(54) **Panneau de liège aggloméré, en particulier pour isolation phonique et plaque de liège pour la formation de ce panneau**

(30) Priorité: 06.08.1993 FR 9309720
(71) Demandeur: SOCIETE DES LIEGES HPK, F-47230 Lavardac (FR)
(72) Inventeur: Descomps, Michel, F-47700 Casteljaloux (FR); Lacampagne, Etienne, F-92410 Ville D'Avray (FR)
(74) Mandataire: Schrimpf, Robert

(57) **Abrégé**

La présente invention concerne un panneau, en particulier pour isolation phonique, caractérisé par le fait qu'il est composé de deux plaques (20) juxtaposées en liège aggloméré, comportant chacune sur leur face en regard (22), des réseaux respectifs de pavés en saillie (24) aptes à permettre l'imbrication desdits pavés en saillie (24) prévus sur les deux plaques (20). L'invention concerne également les plaques de base conçues pour la formation d'un tel panneau.

## Description

La présente invention concerne le domaine des panneaux de liège aggloméré, en particulier pour isolation phonique.

La présente invention a pour but essentiel d'améliorer les propriétés acoustiques de panneaux de liège aggloméré.

La présente invention trouve notamment, mais non exclusivement, application dans la conception de sous-couches isolantes de parquet mosaïque collé. Dans le cadre de cette application particulière il serait souhaitable en effet d'améliorer l'efficacité acoustique aux bruits d'impact.

La Demanderesse a elle-même déjà proposé dans le document FR-A-2621524 un panneau de liège aggloméré comprenant, sur une face, un réseau régulier de reliefs obtenus par pressage pour créer localement des augmentations de masse volumique.

Un tel panneau s'avère beaucoup plus efficace que les systèmes antérieurement connus.

La présente invention a cependant pour but de perfectionner encore l'état de la technique ainsi formé.

Ce but est atteint dans le cadre de la présente inventin grâce à un panneau composé de deux plaques juxtaposées en liège aggloméré, comportant chacune sur leur face en regard des réseaux respectifs de pavés en saillie aptes à permettre l'imbrication desdits pavés prévus sur les deux plaques.

La présente invention concerne également lesdites plaques comportant un réseau de pavés en saillie, conçues pour former le panneau précité.

D'autres caractéristiques, buts et avantages de la présente invention apparaîtront à la lecture de la description détaillée qui va suivre, et en regard des dessins annexés donnés à titre d'exemple non limitatif et sur lesquels :
- la figure 1 représente une vue en perspective éclatée d'un panneau conforme à la présente invention,
- la figure 2 représente une vue en perspective d'une plaque conforme à la présente invention, pour la formation d'un tel panneau, et
- les figures 3 et 4 représentent respectivement deux vues en coupe du panneau, selon des plans de coupe parallèles référencés III-III et IV-IV sur la figure 1.

On aperçoit sur la figure 1 annexée, un panneau 10 conforme à la présente invention formé de deux plaques 20 juxtaposées en liège aggloméré.

Dans le cadre de la présente invention, on entend par "juxtaposées" deux plaques disposées parallèlement l'une à l'autre avec l'une de leurs deux faces principales en regard, avec recouvrement sur une partie importante de leur superficie.

De préférence, les deux plaques 20 sont de structure identique. Une plaque 20 permettant la formation du panneau représenté sur la figure 1 est illustrée sur la figure 2.

Comme on le voit sur cette figure 2, chaque plaque 20 comprend une feuille de base 21 plane. Les deux faces principales planes et parallèles entre elles de la feuille de base 21 sont référencées respectivement 22, 23 sur les figures annexées.

Comme on le voit sur la figure 2, l'une 22 des deux faces principales de la feuille de base 21 est pourvue d'un réseau de pavés 24 en saillie.

Comme indiqué précédemment ces pavés en saillie 24 prévus sur les deux plaques 20 sont adaptés pour permettre leur imbrication, comme représenté sur les figures 1, 3 et 4.

Sur les figures annexées, le sommet des pavés 24 est référencé 25 tandis que leurs faces latérales sont référencées 26.

Selon le mode de réalisation particulier représenté sur les figures, le sommet 25 des pavés 24 est plan et parallèle à la face de base 22, tandis que les facettes latérales 26 sont planes et orthogonales à la face de base 22 de chaque plaque. Toutefois, comme on le précisera par la suite cette représentation particulière ne doit pas être considérée comme limitative.

Plus précisément, dans le cadre de la présente invention, les pavés 24 en saillie sont de préférence adaptés pour permettre leur imbrication sans contact mutuel de ceux-ci au niveau de leurs faces latérales 26.

Par ailleurs, les pavés 24 prévus sur les deux plaques 20 possèdent de préférence tous la même hauteur en saillie par rapport à la face de base 22. Ainsi, comme on le comprend à l'examen des figures 3 et 4, les deux plaques 20 sont en contact mutuel grâce aux sommets des pavés 24. Plus précisément, les sommets 25 des pavés de l'une des deux plaques 20 reposent sur la surface de base 22 de l'autre plaque 20 et réciproquement.

L'agencement des pavés 24 sur chaque plaque 20, pour permettre leur imbrication, peut faire l'objet de nombreuses variantes de réalisation.

Comme indiqué précédemment, les agencements des pavés 24 sont de préférence identiques sur les deux plaques 20. Par ailleurs, il s'agit très avantageusement d'agencements réguliers.

Très préférentiellement, dans le cadre de la présente invention, les pavés 24 sont disposés en quinconce. C'est-à-dire que l'agencement des pavés 24 comprend des motifs réguliers de pavés 24 disposés par cinq quatre au sommet d'un polygone à quatre côtés, avantageusement un carré et un au milieu.

Sur la figure 2, on a ainsi référencé A, B, C et D quatre pavés 24 disposés aux sommets d'un carré et E le cinquième pavé 24 du motif disposé au milieu. On comprend que ledit cinquième pavé E est lui-même placé à un sommet du carré d'un autre motif en quinconce pour lequel le pavé A est placé au milieu et les autres pavés situés aux sommets du carré délimitant ce dernier motif sont référencés respectivement F, G et H.

Bien entendu, l'invention n'est pas limitée à un assemblage en quinconce des pavés 24 en carré mais s'étend à tout autre polygone adéquat, tel que par exemple une disposition en quinconce à motif en rectangle, en losange ou équivalent.

De plus, bien que selon le mode de réalisation préférentiel représenté sur les figures annexées chaque pavé 24 présente, dans une section droite parallèle à la surface de base 22, une géométrie carrée, dans le cadre de la présente invention, on peut retenir de nombreuses variantes de géométrie pour ces pavés 24, notamment des sections circulaires, rectangulaires, voire des sections plus complexes.

Par ailleurs, de préférence, les pavés 24 sont non jointifs de sorte qu'après juxtaposition des deux plaques 20 et imbrication des pavés 24, ils soient ménagés entre ceux-ci des canaux 30, comme on le voit sur les figures 3 et 4.

A titre d'exemple non limitatif, la section des pavés 24 et des espaces formés entre ceux-ci est adaptée typiquement de telle sorte que la largeur, considérée parallèlement à la face principale 22, des canaux 30, soit comprise entre 3/12 et 8/12 de la largeur des pavés 24, très préférentiellement de l'ordre de la moitié de ces pavés 24.

Comme indiqué précédemment, selon le dessin particulier annexé, chaque pavé 24 a la forme d'un prisme droit dont les flancs 26 sont plans et perpendiculaires à la face de base 22 et les sommets 25 sont plans et parallèles à cette face de base 22. Il est ainsi formé entre les flancs 26 et le sommet 25 associés de chaque pavé 24, des arêtes vives 27. En variante cependant, les pavés 24 peuvent présenter de nombreuses autres géométries, en particulier les pavés 24 peuvent présenter une forme générale arrondie.

Pour obtenir un panneau 10 conforme à la présente invention, on peut simplement juxtaposer deux plaques 20 du type représenté sur la figure 2, sans fixer ces plaques 20 l'une à l'autre.

En variante, pour obtenir le panneau 10, les deux plaques 20 peuvent être collées l'une à l'autre au niveau de leur face en regard.

On va maintenant décrire un procédé de fabrication des plaques 20 conforme à la présente invention.

Le cas échéant, les pavés 24 en saillie pourraient être obtenus par usinage, c'est-à-dire enlèvement de matière, dans une plaque de base en liège aggloméré possédant à l'origine une épaisseur constante.

Toutefois, dans le cadre de la présente invention, la plaque 20 est réalisé de préférence à l'aide d'un procédé apparenté à celui décrit dans le document précité FR-A-2621524.

En effet ce procédé permet d'obtenir des zones de diverses densités favorables à la non transmission des vibrations acoustiques.

Pour l'essentiel, ce procédé consiste à presser une feuille initiale de liège aggloméré plane présentant une épaisseur h0 supérieure à l'épaisseur finale h1 des pavés en saillie 24, à l'aide d'un poinçon complémentaire des pavés recherchés, jusqu'à obtention d'une épaisseur h2 au niveau de la feuille de base 21.

Plus précisément encore, la première étape de ce procédé consiste à fabriquer des blocs de liège aggloméré. Ces blocs de liège sont réalisés à partir d'un mélange de granulés de liège et d'un liant. De préférence, les granulés de liège ont une dimension de l'ordre de 1 à 2 mm, tandis que le liant est du polyuréthane.

Selon une caractéristique avantageuse, pour obtenir un relief prononcé, après pressage, malgré les propriétés de reprise du liège, le mélange initial de granulés de liège et de liant possède une densité assez faible. La feuille de liège aggloméré est réalisée avantageusement à l'aide d'une composition de base liège-liant comprenant entre 110 et 150 Kg/m³ de liège.

Plus précisément encore, la feuille de liège est préférentiellement réalisée à l'aide d'une composition de base liège-liant polyuréthane comprenant pour 1 m³ 135kg de granulés de liège 1-2mm et 10kg de liant polyuréthane.

Le mélange des granulés de liège et de liant ainsi formé est homogénéisé par malaxage, puis déverser dans des moules parallélépipédiques, par exemple de 1000x500mm, en quantité suffisante pour obtenir une densité de 0,140 à 0,155 après compression du contenu.

La polymérisation du liant est réalisé ou accéléré par étuvage par exemple à 80°C pendant huit heures.

La seconde étape du procédé consiste, après stabilisation des blocs, à découper ceux-ci en feuille, par exemple de 5 à 6mm d'épaisseur.

Enfin, la troisième étape du procédé consiste à placer les feuilles dans une presse à plateau chauffant en regard de poinçons métalliques conformés par réaliser le réseau de pavés en relief 24 recherché et les densités différentielles souhaitées.

La température de pressage est de préférence comprise entre 120 et 160°C avantageusement de l'ordre de 140°C, tandis que la pression est comprise entre 3 et 7 bars, avantageusement de l'ordre de 5 bars.

Avant découpe aux dimensions voulues et emballage, les feuilles sont stabilisées à la température ambiante, pour reprise d'humidité si nécessaire.

Selon un mode de réalisation testé par la Demanderesse et ayant donné pleinement satisfaction, les pavés en relief 24 sont de section carrée 8x8mm de côté avec un entraxe de l'ordre de 25mm.

D'une façon générale, il s'avère avantageux que les zones du panneau comprimées par l'opération de pressage, c'est-à-dire les zones de la surface de base 22 visibles entre les pavés en saillie 24, présentent une épaisseur de l'ordre des deux tiers de la hauteur des pavés 24.

Les essais conduits par la Demanderesse sur des panneaux conformes à la présente invention ont révélé d'excellents résultats, à la fois au niveau de l'élasticité dynamique du panneau et de ces caractéristiques d'isolation acoustiques.

Ces résultats sont dus notamment à la présence de volume libre entre les pavés 24 imbriqués et à la présence de zones de diverses densités favorables à la non transmission des vibrations acoustiques, comme mentionné déjà dans le document FR-A-2621524.

Toutefois, il semble que la qualité d'isolation acoustique obtenue à l'aide des panneaux conformes à la présente invention soit due également au moins pour une part à la formation, grâce aux caractéristiques de l'invention, de ponts entre les deux feuilles de base 21 des plaques 20, présentant des impédances acoustiques différentes, propres, grâce au déphasage ainsi obtenu dans la transmission des ondes entre les deux plaques, à générer un effet d'amortissement acoustique optimum.

On comprend en effet, à l'examen de la figure 3, que les vibrations appliquées par exemple à la plaque de base 20 supérieure et se propageant en direction de la plaque de base 20 inférieure vont rencontrer successivement des impédances acoustiques différentes selon qu'elles transitent vers la plaque de base inférieure 20 par l'intermédiaire des pavés 24 solidaires de la plaque supérieure 20 ou des pavés 24 solidaires de la plaque inférieure 20. Ainsi, les vibrations qui se propagent par l'intermédiaire des pavés 24 liés à la plaque supérieure 20 traversent tout d'abord une impédance acoustique correspondant à celle des pavés 24, puis l'impédance acoustique formée par l'interface entre le sommet 25 des pavés et la surface de base 22 de la plaque 20 inférieure, et enfin l'impédance acoustique formée par la feuille de base 21 comprimée. De leurs côtés, les vibrations acoustiques qui transitent par l'intermédiaire des pavés 24 liés à la plaque inférieure 20 rencontrent successivement l'impédance acoustique formée par l'interface entre la face 22 de la plaque supérieure 20 et le sommet 25 des pavés 24 liés à la plaque inférieure 20, puis l'impédance acoustique formée par le matériau des pavés 24 venus de cette plaque inférieure 20.

Selon un mode de réalisation préférentiel, l'épaisseur h2 de la feuille de base 21 de chaque plaque 20 est de l'ordre de 4mm, tandis que la hauteur totale de la plaque au niveau des pavés 24 est de l'ordre 5mm, soit une hauteur en saillie des pavés 24 par rapport à la surface de base 22 de l'ordre de 1mm.

Bien entendu la présente invention n'est pas limitée au mode de réalisation particulier qui vient d'être décrit mais s'étend à toute variante conforme à son esprit.

En particulier, la présente invention n'est aucunement limitée à la conception de sous couches isolantes de parquets mosaïques collés.

Les panneaux de liège aggloméré obtenus dans le cadre de la présente invention sont en effet susceptibles d'être associés à d'autres revêtements de sol que le parquet mosaïque collé, par exemple placés chaque béton.

Par ailleurs, les panneaux de liège conformes à la présente invention peuvent être utilisés non pas seulement au niveau de planchers, mais à toutes autres fins, y compris au niveau de murs verticaux ou de plafonds, les caractéristiques précises et notamment l'épaisseur des plaques étant adaptées en fonction de l'application.

En outre le procédé de fabrication du panneau n'est pas limité à celui précédemment décrit utilisant un poinçon complémentaire des pavés recherchés.

Ainsi par exemple en variante, les plaques de liège 20 peuvent être conformées à l'aide d'une plaque support perforée selon la géométrie et la disposition des pavés recherchés, sur laquelle est pressée la feuille de liège originairement plane, afin de comprimer ladite feuille autour des pavés formés dans les perforations de la plaque support.

## Revendications

1. Panneau, en particulier pour isolation phonique, caractérisé par le fait qu'il est composé de deux plaques (20) juxtaposées en liège aggloméré, comportant chacune sur leur face en regard (22), des réseaux respectifs de pavés en saillie (24) aptes à permettre l'imbrication desdits pavés en saillie (24) prévus sur les deux plaques (20).

2. Panneau selon la revendication 1, caractérisé par le fait que les plaques (20) sont identiques.

3. Panneau selon l'une des revendications 1 ou 2, caractérisé par le fait que les deux plaques (20) sont juxtaposées sans fixation.

4. Panneau selon l'une des revendications 1 ou 2, caractérisé par le fait que les deux plaques (20) sont collées entre elles au niveau de leur face (22) en regard.

5. Panneau selon l'une des revendications 1 à 4, caractérisé par le fait que les pavés en saillie (24) sont adaptés pour permettre leur imbrication sans contact mutuel au niveau de leurs faces latérales (26).

6. Panneau selon l'une des revendications 1 à 5, caractérisé par le fait que les pavés (24) sont adaptés pour définir entre eux, après imbrication, des canaux (30) d'une largeur comprise entre 3/12 et 8/12 de la largeur des pavés (24), très préférentiellement de l'ordre de la moitié de cette largeur.

7. Panneau selon l'une des revendications 1 à 6, caractérisé par le fait que les pavés (24) en saillie ont tous au moins sensiblement la même hauteur.

8. Panneau selon l'une des revendications 1 à 7, caractérisé par le fait que les pavés (24) sont disposés selon un agencement régulier.

9. Panneau selon l'une des revendications 1 à 8, caractérisé par le fait que les pavés (24) sont disposés en quinconce.

10. Panneau selon l'une des revendications 1 à 9, caractérisé par le fait que les pavés (24) sont disposés en quinconce selon un motif carré.

11. Panneau selon l'une des revendications 1 à 10, caractérisé par le fait que les pavés (24) présentent une section carrée.

12. Panneau selon l'une des revendications 1 à 11, caractérisé par le fait que les pavés (24) sont obtenus par pressage d'une feuille plane de liège aggloméré à l'aide d'un poinçon complémentaire des pavés en saillie (24) ou d'une plaque support perforée.

13. Panneau selon la revendication 12, caractérisé par le fait que l'opération de pressage est réalisée à une température comprise entre 120°C et 160°C, de préférence de l'ordre de 140°C, à une pression comprise entre 3 et 7 bars, de préférence de l'ordre de 5 bars, dans une feuille de liège agglomérée réalisée à l'aide d'une composition de base liège-liant comprenant entre 110 et 150Kg de liège par m³, de l'ordre de 137kg par m³ de préférence, avec un liant de polyuréthane.

14. Panneau selon l'une des revendications 1 à 13, caractérisé par le fait que les pavés (24) ont un contour carré de l'ordre de 8x8mm avec un entraxe de l'ordre de 25mm.

15. Panneau selon l'une des revendications 1 à 14, caractérisé par le fait que l'épaisseur de la feuille de base (21) de chaque panneau est de l'ordre de 4mm, tandis que la hauteur en saillie de chaque pavé (24) est de l'ordre de 1mm.

16. Plaque de liège aggloméré comprenant un réseau de pavés en saillie (24) sur l'une de ses faces principales (22) conforme à l'une des revendications 1 à 15.
